# EUROPÄISCHE PATENTSCHRIFT

(11) **EP 3 030 852 B1**
(45) Veröffentlichungstag und Bekanntmachung des Hinweises auf die Patenterteilung: **04.03.2020**
(21) Anmeldenummer: 14744068.9
(22) Anmeldetag: 24.07.2014
(51) Int. Cl.: F25D 23/02, F25D 17/04

(54) **KÄLTEGERÄT**
REFRIGERATOR
RÉFRIGÉRATEUR

(30) Priorität: 07.08.2013 DE 102013215518
(43) Veröffentlichungstag der Anmeldung: 15.06.2016
(73) Patentinhaber: BSH Hausgeräte GmbH, 81739 München (DE)
(72) Erfinder: KÜMMEL, Roland, 89191 Nellingen (DE); LAIBLE, Karl-Friedrich, 89129 Langenau (DE); LINDEL, Andreas, 89537 Giengen (DE); SCHLANDER, Ulrich, 89278 Nersingen (DE)
(86) Internationale Anmeldenummer: PCT/EP2014/065877
(87) Internationale Veröffentlichungsnummer: WO 2015/018645

(56) Entgegenhaltungen:
- EP-A2- 2 090 854
- DE-A1-102008 021 375
- US-A- 3 027 735
- US-A1- 2005 061 813

## Beschreibung

Die vorliegende Erfindung betrifft ein Kältegerät mit einer Kältegerätetür, die ein eingesetztes Belüftungsventil zum Belüften eines Kältefachs bei einer Öffnung der Kältegerätetür umfasst

Bei Standgeräten wird oftmals im unteren Bereich der Türe ein kleiner Tunnel zwischen Türdichtung und Türinnenplatte geschaffen. Aufgrund der Energieeffizienz kann dieser Tunnel nur sehr klein gestaltet werden.

Die Offenlegungsschrift DE 10 2008 021 375 A1 zeigt ein Kältegerät mit einem Druckausgleichsventil.

Die Offenlegungsschrift US 2005/061813 A1 zeigt einen Behälter für Lebensmittel.

Die Offenlegungsschrift EP 2 090 854 A2 zeigt ein Kältegerät.

Die US 3 027 735 A zeigt ein Kältegerät mit einem Luftdurchgang, der an einem unteren Abschnitt einer Tür des Kältegeräts angeordnet ist, wobei ein Gummiblattventil mittels einer Platte über einer Öffnung des Luftdurchgangs an einer Unterseite der Tür angeordnet ist.

Es ist die der Erfindung zugrundeliegende Aufgabe, ein Kältegerät anzugeben, bei dem die Türöffnungskraft mittels eines einfach gestalteten und zuverlässigen Entlüftungsventils reduziert werden kann.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Kältegerät mit einer Kältegerätetür gelöst, die ein eingesetztes Belüftungsventil zum Belüften eines Kältefachs bei einer Öffnung der Kältegerätetür umfasst, bei dem das Belüftungsventil eine Grundplatte mit einer Luftöffnung, eine elastische Membran zum Abdecken der Luftöffnung und ein auf die elastische Membran aufgesetztes Deckelelement zum Befestigen der elastischen Membran an der Grundplatte umfasst. Dadurch wird beispielsweise der technische Vorteil erreicht, dass die Türöffnungskräfte bei dem Kältegerät reduziert werden und dem Benutzer ein leichtes Öffnen ermöglicht wird. Das Belüftungsventil kann mit geringem Bauraum unauffällig in der Kältegerätetür verbaut werden und ist mit geringem technischem Aufwand herstellbar.

Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, eine Gefriertruhe oder ein Weinkühlschrank.

Erfindungsgemäß umfasst das Belüftungsventil ein Filmscharnier zum drehbaren Verbinden der Grundplatte und des Deckelelementes. Dadurch wird beispielsweise der technische Vorteil erreicht, dass die Grundplatte und das Deckelelement durch ein gemeinsames Kunststoffformteil gebildet werden können und eine Herstellung des Belüftungsventils vereinfacht wird, da nur ein Spritzgusswerkzeug verwendet wird.

In einer weiteren vorteilhaften Ausführungsform des Kältegerätes umfasst die Membran zumindest eine Öffnung zum Ausrichten der Membran an der Grundplatte. Dadurch wird beispielsweise der technische Vorteil erreicht, dass sich die Membran beim Auflegen auf die Grundplatte in der vorgesehenen Position befindet.

In einer weiteren vorteilhaften Ausführungsform des Kältegerätes umfasst das Deckelelement eine vorstehende Lippe zum Aufdrücken der Membran auf die Grundplatte. Dadurch wird beispielsweise der technische Vorteil erreicht, dass die Membran geglättet wird und Verwerfungen vermeiden werden.

In einer weiteren vorteilhaften Ausführungsform des Kältegerätes umfasst die Grundplatte eine Aufnahme für eine Türdichtung der Kältegerätetür. Dadurch wird beispielsweise der technische Vorteil erreicht, dass das Belüftungsventil durch die Türdichtung gegen ein Herausfallen gesichert werden kann.

Erfindungsgemäß umfasst die Kältegerätetür eine tiefgezogene Tasche zum Einsetzen des Belüftungsventils. Dadurch wird beispielsweise der technische Vorteil erreicht, dass das Belüftungsventil in die Kältegerätetür integriert werden kann und die Membran durch die Schwerkraft in der geschlossenen Position gehalten werden kann.

In einer weiteren vorteilhaften Ausführungsform des Kältegerätes ist die Tasche an einer Unterseite der Kältegerätetür angeordnet. Dadurch wird beispielsweise der technische Vorteil erreicht, dass beim Öffnen der Kältegerätetür Luft von Unten in das Kältefach geführt wird.

Erfindungsgemäß bildet die Tasche einen Luftweg um eine Türdichtung herum. Dadurch wird beispielsweise der technische Vorteil erreicht, dass die einströmende Luft vom Rand der Kältegerätetür eingeführt werden kann.

In einer weiteren vorteilhaften Ausführungsform des Kältegerätes umgreift die Tasche die Grundplatte formschlüssig. Dadurch wird beispielsweise der technische Vorteil erreicht, dass ein ungewolltes Ausströmen von Luft zwischen dem Belüftungsventil und der Kältegerätetür verhindert wird.

In einer weiteren vorteilhaften Ausführungsform des Kältegerätes steht die elastische Membran an einer Innenseite über die Grundplatte über. Dadurch wird beispielsweise der technische Vorteil erreicht, dass eine Dichtwirkung dem Belüftungsventil und der Kältegerätetür verbessert wird.

In einer weiteren vorteilhaften Ausführungsform des Kältegerätes umfasst die Grundplatte zwei vorspringende Zapfen zum Aufsetzen des Deckelelementes. Dadurch wird beispielsweise der technische Vorteil erreicht, dass die Membran zuverlässig von dem aufgesetzten Deckelelement gehalten wird.

In einer weiteren vorteilhaften Ausführungsform des Kältegerätes umfasst das Deckelelement ein Rastmittel zum Einrasten in den vorspringenden Zapfen. Dadurch wird beispielsweise der technische Vorteil erreicht, dass die Membran schnell an der Grundplatte befestigt werden kann.

In einer weiteren vorteilhaften Ausführungsform des Kältegerätes umfasst die Grundplatte seitlich angespritzte Rippen zum Abdichten des Belüftungsventils. Dadurch wird beispielsweise ebenfalls der technische Vorteil erreicht, dass ein seitlicher Spalt abgedichtet werden kann.

In einer weiteren vorteilhaften Ausführungsform des Kältegerätes weist die Luftöffnung einen rechteckigen Querschnitt auf. Dadurch wird beispielsweise der technische Vorteil erreicht, dass eine große Luftmenge schnell durch das Belüftungsventil treten kann.

In einer weiteren vorteilhaften Ausführungsform des Kältegerätes ist die Grundplatte und/oder das Deckelelement ein Kunststoffformteil. Dadurch wird beispielsweise der technische Vorteil erreicht, dass eine Herstellung des Belüftungsventils schnell und effizient durchgeführt werden kann.

Ausführungsbeispiele der Erfindung sind in den Zeichnungen dargestellt und werden im Folgenden näher beschrieben.

Es zeigen:
- Fig. 1: eine schematische Ansicht eines Kältegerätes; und
- Fig. 2: eine Ansicht eines zerlegten Belüftungsventils;
- Fig. 3: eine Ansicht des zusammengesetzten Belüftungsventils;
- Fig. 4: eine Ansicht einer Kältegerätetür mit eingesetztem Belüftungsventil;
- Fig. 5: eine Querschnittsansicht einer Kältegerätetür mit eingesetztem Belüftungsventil;
- Fig. 6: eine vergrößerte Ansicht des in die Kältegerätetür eingesetzten Belüftungsventils; und
- Fig. 7: eine weitere Ansicht des in die Kältegerätetür eingesetzten Belüftungsventils.

Fig. 1 zeigt einen Kühlschrank stellvertretend für ein Kältegerät 100 mit einer oberen Kühlschranktür und einer unteren Kühlschranktür. Der Kühlschrank dient beispielsweise zur Kühlung von Lebensmitteln und umfasst einen Kältemittelkreislauf mit einem Verdampfer, einem Verdichter, einem Verflüssiger und einem Drosselorgan. Der Verdampfer ist ein Wärmeaustauscher, in dem nach der Expansion das flüssige Kältemittel durch Wärmeaufnahme von dem zu kühlenden Medium, d.h. der Luft im Inneren des Kühlschranks, verdampft wird.

Der Verdichter ist ein mechanisch betriebenes Bauteil, das Kältemitteldampf vom Verdampfer absaugt und bei einem höheren Druck zum Verflüssiger ausstößt. Der Verflüssiger ist ein Wärmeaustauscher, in dem nach der Kompression das verdampfte Kältemittel durch Wärmeabgabe an ein äußeres Kühlmedium, d.h. die Umgebungsluft, verflüssigt wird. Das Drosselorgan ist eine Vorrichtung zur ständigen Verminderung des Druckes durch Querschnittsverengung.

Das Kältemittel ist ein Fluid, das für die Wärmeübertragung in dem kälteerzeugenden System verwendet wird, das bei niedrigen Temperaturen und niedrigem Druck des Fluids Wärme aufnimmt und bei höherer Temperatur und höherem Druck des Fluids Wärme abgibt, wobei üblicherweise Zustandsänderungen des Fluids inbegriffen sind.

Das Kältegerät 100 umfasst eine obere und eine untere Kältegerätetür 103, die jeweils ein Kältefach im Inneren des Kältegerätes 100 verschließen und von einem Benutzer geöffnet werden können.

Fig. 2 zeigt eine Ansicht eines zerlegten Belüftungsventils 101. Das Belüftungsventil 101 umfasst eine Grundplatte 105 und eine elastische Membran 109. In der Grundplatte 105 ist eine rechteckige Luftöffnung 107 gebildet. Die Membran 109 liegt auf der Oberseite der Grundplatte 105 auf. Beim Öffnen der Kältegerätetür 103 wird die Membran 109 durch den Unterdruck angehoben, so dass Luft durch die freigegebene Luftöffnung 107 strömen kann. Dadurch kann ein Unterdruck im Inneren des Kältefaches abgebaut werden, der die Öffnung der Kältegerätetür 103 erschweren würde. Die Membran 109 ist beispielsweise eine Gummimembran mit einer Stärke von 0,35 mm.

Die Grundplatte 105 umfasst zwei zylinderförmige Zapfen 125, die ausgehend von der Grundplatte 105 nach oben ragen. In entsprechender Weise umfasst die Membran 109 zwei Öffnungen 113 an entsprechenden Positionen, die beim Zusammensetzen des Belüftungsventils 101 auf die Zapfen 125 gesetzt werden. Am hinteren Ende der Grundplatte 105 ist mittels eines Filmscharniers 131 ein Deckelelement 111 befestigt. Da ein Filmscharnier 131 verwendet wird, kann die Grundplatte 105 zusammen mit dem Deckelelement 111 in einem einzigen Spritzgussformteil mit einem Spritzgusswerkzeug gefertigt werden. Das Filmscharnier 131 befindet sich in einem ungebogenen Zustand und das Deckelelement 111 ist geöffnet.

In den Deckelelement 111 sind Rastmittel 127 gebildet, die beim Zuklappen des Deckelelementes 111 auf den Zapfen 125 einrasten. Durch Umklappen des Deckelelementes 111, das mittels des Filmscharniers 131 direkt an der Grundplatte 105 angebunden ist, wird die Membran 109 nach dem Einrasten der Rastmittel 127 fixiert.

An der Hinterseite des Deckelelementes 111 ist eine vorstehende Lippe 115 gebildet. An der Vorderseite der Grundplatte 105 befindet sich eine in Querschnitt u-förmige Aufnahme 117 für eine umlaufende Türdichtung. In die Aufnahme 117 wird die Türdichtung der Kältegerätetür 103 eingesetzt. Dadurch kann das Belüftungsventil 101 hinter der Türdichtung fixiert werden. Die Türdichtung wird beispielsweise durch eine umlaufende Gummidichtung gebildet, die ein Magnetelement umfasst.

Fig. 3 zeigt eine Ansicht des zusammengesetzten Belüftungsventils 101. Das Deckelelement 111 ist mittels der Rastmittel 127 auf den Zapfen 125 der Grundplatte 105 eingerastet und befindet sich im geschlossenen Zustand. Die Membran 109 ist dadurch zwischen der Grundplatte 105 und einem Deckelelement 111 eingeklemmt und fixiert.

Im zugeklappten Zustand liegt die Lippe 115 des Deckelelementes 111 auf der Membran 109 auf und dient zum Glätten der Membran 109. Die Lippe 115 an dem Deckelelement 111 drückt die Membran 109 vor der Luftöffnung 107 nach unten. Dadurch werden Verwerfungen verhindert und für eine optimale Abdichtung gesorgt. Dadurch ist sichergestellt, dass das Belüftungsventil 101 im geschlossenen Zustand gut abdichtet. Das Filmscharnier 113 befindet sich im gebogenen Zustand.

Fig. 4 zeigt eine Ansicht einer Kältegerätetür 103 mit eingesetztem Belüftungsventil 101. Die Innenseite der Kältegerätetür 103 ist aus einer gezogenen Platine gebildet. An der Unterseite der Kältegerätetür 103 ist eine tiefgezogene Tasche 121 eingeformt, die eine Ausnehmung in der Kältegerätetür 103 definiert.

Die Baugruppe des Belüftungsventils 101 ist in die vorgesehene Tasche 121 in der Innenseite der Kältegerätetür 103 eingeschoben und durch die umlaufende Türdichtung 119 gegen ein Herausfallen gesichert. Ein Einrasten des Belüftungsventils 101 in der Tasche 121 auf der Innenseite der Kältegerätetür 103 ist nicht erforderlich, so dass eine einfache Montage realisiert werden kann und das Belüftungsventil 101 nur in die Tasche 121 eingelegt werden muss.

Die Tasche 121 bildet einen Luftweg 123, der in der Innenseite der Kältegerätetür 103 um die Türdichtung 119 herumführt. Das Belüftungsventil 101 ist in dem Luftweg 121 eingesetzt und sperrt einen Luftstrom aus dem Inneren des Kältefachs. In der entgegengesetzten Richtung lässt das Belüftungsventil 101 den Luftstrom in das Innere der Kältefachs zu, so dass ein Unterdruck im Kältefach verhindert werden kann. Bei einem Luftstrom in das Innere des Kältefachs wird die elastische Membran 109 von der Grundplatte 105 angehoben. Durch den hierbei entstehenden Spalt zwischen Membran 109 und Grundplatte 105 strömt die eintretende Luft. Dadurch reduzieren sich die Türöffnungskräfte.

Fig. 5 zeigt eine Querschnittsansicht einer Kältegerätetür 103 mit eingesetztem Belüftungsventil 101. Die gestrichelten Pfeile zeigen den Luftweg beim Öffnen der Kältegerätetür 103. Die Luft tritt an der Unterseite der Kältegerätetür 103 unterhalb der Türdichtung 119 in die Tasche 121 ein und wird im Inneren der Kältegerätetür 103 durch das Belüftungsventil 101 geführt. Oberhalb der Türdichtung 119 tritt die Luft an der Innenseite der Kältegerätetür 103 wieder aus. Das Deckelelement 111 drückt die Membran 109 gegen die Luftöffnung 107, so dass der Luftstrom die Tasche 121 nur in der einen Richtung passieren kann.

Die Türdichtung 119 befindet sich in der im Querschnitt u-förmigen Aufnahme 117 und hält das Belüftungsventil 101 in der Tasche 121. Die Grundplatte 105 des Belüftungsventils 101 wird in der Tasche 121 seitlich und hinten von der Innentür umgriffen. Dadurch erfolgt eine Abdichtung der Grundplatte 105 gegen die Innentüre. Daher sind keine Hinterschnitte in der Kältegerätetür 105 zum Verrasten des Belüftungsventils 101 erforderlich. Da an der Grundplatte 105 keine Rasthaken zur Befestigung des Belüftungsventils 101 an der Kältegerätetür 103 erforderlich sind, kann ein einfaches Spritzgusswerkzeug ohne Schieber zur Herstellung des Belüftungsventils 101 verwendet werden.

Fig. 6 zeigt eine vergrößerte Ansicht des in die Kältegerätetür 103 eingesetzten Belüftungsventils 101 ohne eingelegte Türdichtung 119. Wenn die Membran 109 seitlich über die Grundplatte 105 übersteht, kann diese zusätzlich als Abdichtung gegen die Innentüre verwendet werden. Die Membran 109 dichtet in diesem Fall einen seitlichen Spalt an dem Belüftungsventil 101 ab.

Fig. 7 zeigt eine weitere Ansicht des in die Kältegerätetür 103 eingesetzten Belüftungsventils 101.

Weiter kann die Grundplatte 105 mit seitlich abstehenden, elastischen Rippen 129 versehen sein, die gegenüber der Grundplatte 105 seitlich federnd angeordnet sind. Die Rippen 129 sind beispielsweise an der Grundplatte 105 angespritzt. Durch die dünnen, flexiblen Rippen 129 an der Grundplatte 105 wird eine seitliche Abdichtung gegen die Innentüre erreicht. Dadurch wird der Vorteil erreicht, dass seitliche Fertigungstoleranzen der Tasche 121 ausgeglichen werden können.

Die Grundplatte 105 und das Deckelelement 111 sind ein Kunststoffformteil.

Das Belüftungsventil 101 ist universell in verschiedenen Gerätereihen einsetzbar. Zum Einsetzen des Belüftungsventils 101 ist kein Hinterschnitt an der Innenseite der Kältegerätetür 103 erforderlich, so dass die Innentüre durch ein einfaches Ziehwerkzeug hergestellt werden kann. Durch das Belüftungsventil 101 kann ein kleines, leicht zu integrierendes Bauteil gebildet werden, das sich unauffällig in das Design des Kältegerätes 100 integrieren lässt. Das Belüftungsventil 101 bildet eine dünne Baugruppe, so dass sich die Einbausituation in der Kältegerätetür 103 verbessert.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Kältegerät
- 101: Ventil
- 103: Kältegerätetür
- 105: Grundplatte
- 107: Luftöffnung
- 109: Membran
- 111: Deckelelement
- 113: Öffnung
- 115: Lippe
- 117: Aufnahme
- 119: Türdichtung
- 121: Tasche
- 123: Luftweg
- 125: Zapfen
- 127: Rastmittel
- 129: Rippen
- 131: Filmscharnier
- 133: Magnetelement

## Patentansprüche

1. Kältegerät (100) mit einer Kältegerätetür (103), die ein eingesetztes Belüftungsventil (101) zum Belüften eines Kältefachs bei einer Öffnung der Kältegerätetür (103) umfasst, wobei die Kältegerätetür (103) eine tiefgezogene Tasche (121) zum Einsetzen des Belüftungsventils (101) umfasst und die Tasche (121) einen Luftweg (123) um eine Türdichtung (119) herum bildet und wobei das Belüftungsventil (101) eine Grundplatte (105) mit einer Luftöffnung (107) und eine elastische Membran (109) zum Abdecken der Luftöffnung (107) aufweist, wobei die elastische Membran (109) bei einem Luftstrom in ein Inneres des Kältefachs von der Grundplatte (105) angehoben wird, und das Belüftungsventil (101) ein auf die elastische Membran (109) aufgesetztes Deckelelement (111) zum Befestigen der elastischen Membran (109) an der Grundplatte (105) und ein Filmscharnier (131) zum drehbaren Verbinden der Grundplatte (105) und des Deckelelementes (111) umfasst.

2. Kältegerät (100) nach Anspruch 1, **dadurch gekennzeichnet, dass** die Membran (109) zumindest eine Öffnung (113) zum Ausrichten der Membran (109) an der Grundplatte (105) umfasst.

3. Kältegerät (100) nach einem der vorangehenden Ansprüche, **dadurch gekennzeichnet, dass** das Deckelelement (111) eine vorstehende Lippe (115) zum Aufdrücken der Membran (109) auf die Grundplatte (105) umfasst.

4. Kältegerät (100) nach einem der vorangehenden Ansprüche, **dadurch gekennzeichnet, dass** die Grundplatte (105) eine Aufnahme (117) für die Türdichtung (119) der Kältegerätetür (103) umfasst.

5. Kältegerät (100) nach einem der vorhergehenden Ansprüche, **dadurch gekennzeichnet, dass** die Tasche (121) an einer Unterseite der Kältegerätetür (103) angeordnet ist.

6. Kältegerät (100) nach einem der vorhergehenden Ansprüche, **dadurch gekennzeichnet, dass** die Tasche (121) die Grundplatte (105) formschlüssig umgreift.

7. Kältegerät (100) nach einem der vorangehenden Ansprüche, **dadurch gekennzeichnet, dass** die elastische Membran (109) an einer Innenseite über die Grundplatte (105) übersteht.

8. Kältegerät (100) nach einem der vorangehenden Ansprüchen, **dadurch gekennzeichnet, dass** die Grundplatte (105) zwei vorspringende Zapfen (125) zum Aufsetzen des Deckelelementes (111) umfasst.

9. Kältegerät (100) nach Anspruch 8, **dadurch gekennzeichnet, dass** das Deckelelement (111) ein Rastmittel (127) zum Einrasten in den vorspringenden Zapfen (125) umfasst.

10. Kältegerät (100) nach einem der vorangehenden Ansprüche, **dadurch gekennzeichnet, dass** die Grundplatte (105) seitlich angespritzte Rippen (129) zum Abdichten des Belüftungsventil (101) umfasst.

11. Kältegerät (100) nach einem der vorangehenden Ansprüche, **dadurch gekennzeichnet, dass** die Luftöffnung (107) einen rechteckigen Querschnitt aufweist.

12. Kältegerät (100) nach einem der vorangehenden Ansprüche, **dadurch gekennzeichnet, dass** die Grundplatte (105) und/oder das Deckelelement (111) ein Kunststoffformteil ist.

## Claims

1. Refrigeration appliance (100) with a refrigeration appliance door (103), which comprises an installed ventilation valve (101) for ventilating a refrigeration compartment when the refrigeration appliance door (103) is opened, wherein the refrigeration appliance door (103) comprises a deep-drawn pocket (121) for installing the ventilation valve (101) and the pocket (121) forms an air path (123) around a door seal (119) and wherein the ventilation valve (101) has a base plate (105) with an air opening (107) and a resilient membrane (109) for covering the air opening (107), wherein the resilient membrane (109) is lifted from the base plate (105) when air flows into an interior of the refrigeration compartment, and the ventilation valve (101) comprises a lid element (111) attached to the resilient membrane (109) for fastening the resilient membrane (109) to the base plate (105) and a film hinge (131) for rotatably connecting the base plate (105) and the lid element (111).

2. Refrigeration appliance (100) according to claim 1, **characterised in that** the membrane (109) comprises at least one opening (113) for orienting the membrane (109) on the base plate (105).

3. Refrigeration appliance (100) according to one of the preceding claims, **characterised in that** the lid element (111) comprises a protruding lip (115) for pressing the membrane (109) against the base plate (105).

4. Refrigeration appliance (100) according to one of the preceding claims, **characterised in that** the base plate (105) comprises a receptacle (117) for the door seal (119) of the refrigeration appliance door (103).

5. Refrigeration appliance (100) according to one of the preceding claims, **characterised in that** the pocket (121) is arranged on an underside of the refrigeration appliance door (103).

6. Refrigeration appliance (100) according to one of the preceding claims, **characterised in that** the pocket (121) encompasses the base plate (105) in a form-fitting manner.

7. Refrigeration appliance (100) according to one of the preceding claims, **characterised in that** the resilient membrane (109) projects beyond the base plate (105) on an inner side.

8. Refrigeration appliance (100) according to one of the preceding claims, **characterised in that** the base plate (105) comprises two protruding studs (125) for the placement of the lid element (111).

9. Refrigeration appliance (100) according to claim 8, **characterised in that** the lid element (111) comprises a latching means (127) for latching into the protruding studs (125).

10. Refrigeration appliance (100) according to one of the preceding claims, **characterised in that** the base plate (105) comprises ribs (129) which are moulded onto the side for sealing off the ventilation valve (101).

11. Refrigeration appliance (100) according to one of the preceding claims, **characterised in that** the air opening (107) has a rectangular cross-section.

12. Refrigeration appliance (100) according to one of the preceding claims, **characterised in that** the base plate (105) and/or the lid element (111) is a plastic shaped part.

## Revendications

1. Appareil frigorifique (100) avec une porte d'appareil frigorifique (103) qui comprend une vanne d'aération (101) insérée servant à l'aération du compartiment froid lors de l'ouverture de la porte de l'appareil frigorifique (103), la porte d'appareil frigorifique (103) comprenant une poche emboutie (121) pour l'insertion de la vanne d'aération (101) et la poche (121) formant une trajectoire pour l'air (123) autour d'un joint d'étanchéité de porte (119), et la vanne d'aération (101) comportant une plaque de base (105) avec un orifice pour l'air (107) et une membrane élastique (109) pour le recouvrement de l'orifice pour l'air (107), la membrane élastique (109) étant soulevée de la plaque de base (105) en cas de courant d'air dans l'intérieur du compartiment froid, et la vanne d'aération (101) comprenant un élément de recouvrement (111) posé sur la membrane élastique (109) pour la fixation de la membrane élastique (109) sur la plaque de base (105) et une charnière souple (131) pour le raccord rotatif de la plaque de base (105) et de l'élément de recouvrement (111).

2. Appareil frigorifique (100) selon la revendication 1, **caractérisé en ce que** la membrane (109) comprend au moins un orifice (113) pour l'orientation de la membrane (109) sur la plaque de base (105).

3. Appareil frigorifique (100) selon l'une des revendications précédentes, **caractérisé en ce que** l'élément de recouvrement (111) comprend une lèvre (115) protubérante pour la compression de la membrane (109) sur la plaque de base (105).

4. Appareil frigorifique (100) selon l'une des revendications précédentes, **caractérisé en ce que** la plaque de base (105) comprend un logement (117) pour le joint d'étanchéité de porte (119) de la porte de l'appareil frigorifique (103).

5. Appareil frigorifique (100) selon l'une des revendications précédentes, **caractérisé en ce que** la poche (121) est disposée sur un côté inférieur de la porte de l'appareil frigorifique (103).

6. Appareil frigorifique (100) selon l'une des revendications précédentes, **caractérisé en ce que** la poche (121) enveloppe la plaque de base (105) par complémentarité de forme.

7. Appareil frigorifique (100) selon l'une des revendications précédentes, **caractérisé en ce que** la membrane élastique (109) déborde sur un côté intérieur sur la plaque de base (105).

8. Appareil frigorifique (100) selon l'une des revendications précédentes, **caractérisé en ce que** la plaque de base (105) comprend deux boutons (125) saillants pour l'assise de l'élément de recouvrement (111).

9. Appareil frigorifique (100) selon la revendication 8, **caractérisé en ce que** l'élément de recouvrement (111) comprend un moyen d'encliquetage (127) pour l'encliquetage dans les boutons (125) saillants.

10. Appareil frigorifique (100) selon l'une des revendications précédentes, **caractérisé en ce que** la plaque de base (105) comprend des renforts (129) injectés latéralement pour l'étanchéité de la vanne d'aération (101).

11. Appareil frigorifique (100) selon l'une des revendications précédentes, **caractérisé en ce que** l'orifice pour l'air (107) présente une coupe à angles droits.

12. Appareil frigorifique (100) selon l'une des revendications précédentes, **caractérisé en ce que** la plaque de base (105) et/ou l'élément de recouvrement (111) est une pièce moulée en matière synthétique.
